# EUROPÄISCHE PATENTSCHRIFT

(11) **EP 3 430 633 B1**
(45) Veröffentlichungstag und Bekanntmachung des Hinweises auf die Patenterteilung: **22.01.2020**
(21) Anmeldenummer: 17711090.5
(22) Anmeldetag: 15.03.2017
(51) Int. Cl.: H01B 11/00, H01B 7/02, H01B 3/30

(54) **KABEL ZUM ÜBERTRAGEN VON ELEKTRISCHEN SIGNALEN**
CABLE FOR TRANSMITTING ELECTRICAL SIGNALS
CÂBLE DE TRANSMISSION DE SIGNAUX ÉLECTRIQUES

(30) Priorität: 15.03.2016 DE 102016003134
(43) Veröffentlichungstag der Anmeldung: 23.01.2019
(73) Patentinhaber: Rosenberger Hochfrequenztechnik GmbH & Co. KG, 83413 Fridolfing (DE)
(72) Erfinder: ARMBRECHT, Gunnar, 84453 Mühldorf am Inn (DE); SCHMID, Thomas, 83317 Teisendorf (DE); KUNZ, Stephan, 83339 Chieming (DE)
(74) Vertreter: Zeitler Volpert Kandlbinder Patent- und Rechtsanwälte Partnerschaft mbB
(86) Internationale Anmeldenummer: PCT/EP2017/000339
(87) Internationale Veröffentlichungsnummer: WO 2017/157521

(56) Entgegenhaltungen:
- WO-A1-2010/129680
- GB-A- 609 558
- GB-A- 792 338
- JP-A- H1 125 765
- US-A1- 2008 105 449
- US-A1- 2010 307 790

## Beschreibung

Die Erfindung betrifft ein Kabel zum Übertragen von elektrischen Signalen mit einem Außenmantel aus einem elektrisch isolierenden Werkstoff und mindestens N Leitungen n mit *N* ≥ 2 und $N ∈ ℕ ,$ welche innerhalb des Außenmantels angeordnet sind, wobei jede Leitung n mit *n ∈* [1,*N*] insgesamt M Adern aus einem elektrisch leitfähigen Werkstoff mit *M* ≥ 1 und $M ∈ ℕ ,$ aufweist, wobei die Ader m mit *m* ∈ [1,*M*], $m ∈ ℕ$ der Leitung n mit *n ∈* [1,*N*] , $n ∈ ℕ$ von einem Dielektrikum mit einem vorbestimmten Wert für die relative Permittivität εᵣ(m,n) > 1 umgeben ist, wobei für jede Leitung n der Wert der relativen Permittivität der Dielektrikas der Adern dieser Leitung n bis auf herstellungsbedingte Abweichungen identisch ist, so dass gilt εᵣ(p,n) = εᵣ(p+q,n), wobei *q ∈* [1*,M* - *p*]*,* $q ∈ ℕ ,$ *p ∈* [1*,M* - 1], $p ∈ ℕ ,$ wobei für mindestens zwei verschiedene Leitungen n = j und n = (j+s) gilt εᵣ(m,j) = εᵣ(m,j+s) - k(s) mit *m ∈* [1,*M*], $m ∈ ℕ ,$ *j ∈* [1, *N* - 1], $j ∈ ℕ ,$ *s ∈* [1,*N* - *j*]*,* $s ∈ ℕ ,$ wobei $k \left(s\right) ∈ ℝ$ und *k*(s) *∈* [-2.0,-0,01] und *k*(*s*) ∈ [0.01,2.0], gemäß dem Oberbegriff des Patentanspruchs 1.

Ein Kabel zum Übertragen von elektrischen Signalen beinhaltet Adern aus einem leitfähigen Werkstoff, die zum Zwecke der gegenseitigen elektrischen Isolation jeweils von einem elektrischen Isolator umgeben sind. Elektrische Isolatoren haben dielektrische Eigenschaften und bestimmen maßgeblich die Ausbreitungs- bzw. Leitungseigenschaften des Kabels für elektrische Signale, die im Wesentlichen elektromagnetische Wellen sind. Eine wesentliche Eigenschaft von dielektrischen Werkstoffen bzw. eines Dielektrikums ist deren Permittivität ε.

Die Permittivität ε (von lat. permittere: erlauben, überlassen, durchlassen), auch "dielektrische Leitfähigkeit" oder "dielektrische Funktion" genannt, gibt die Durchlässigkeit eines Materials für elektrische Felder an. Auch dem Vakuum ist eine Permittivität zugewiesen, da sich auch im Vakuum elektrische Felder einstellen oder elektromagnetische Felder ausbreiten können.

Die relative Permittivität εᵣ eines Mediums, auch Permittivitäts- oder Dielektrizitätszahl genannt, ist das Verhältnis seiner Permittivität ε zu der des Vakuums (elektrische Feldkonstante ε₀): ${ε}_{r} = \frac{ε}{{ε}_{0}}$

Sie ist ein Maß für die feldschwächenden Effekte der dielektrischen Polarisation des Mediums und hängt eng mit der elektrischen Suszeptibilität *χₑ* = *εᵣ* - 1 zusammen. In der englischsprachigen Literatur und in der Halbleitertechnik wird die relative Permittivität auch mit *κ* (kappa) oder - wie etwa bei den Low-k-Dielektrika - mit k bezeichnet. Als Synonym für die relative Permittivität ist auch noch die frühere Bezeichnung "Dielektrizitätszahl" gebräuchlich.

Zur elektromagnetischen Abschirmung eines Kabels zum Übertragen von elektrischen Signalen ist es üblich, das Kabel mit einem Schirmmantel aus einem elektrisch leitfähigen Werkstoff zu umgeben. Dies reduziert ein ungehindertes Austreten von elektrischen bzw. elektromagnetischen Signalen, die über das Kabel übertragen werden, aus dem Kabel heraus und gleichzeitig wird auch ein Eintreten von elektromagnetischen Signalen von außen in die Leitungen des Kabels hinein reduziert. Beim Übertragen von mehreren elektrischen Signalen über verschiedene Leitungen eines Kabels ergibt sich neben steigendem Durchmesser und Gewicht des Kabels zusätzlich das Problem, dass in unerwünschter Weise elektrische Signale von einer Leitung des Kabels in eine andere Leitung des Kabels übersprechen. Um dies zu verhindern ist es bekannt, auch die einzelnen Leitungen des Kabels mit einem Schirmmantel aus einem elektrisch leitfähigen Werkstoff zu versehen. Dies macht die Kabel jedoch teuer sowie unflexibel in der Verlegung, da das Kabel insgesamt sehr starr wird und gewisse Biegeradien nicht unterschritten werden dürfen, um die Schirmmäntel der Leitungen nicht zu beschädigen.

Um das Übersprechen von elektrischen Signalen von einer Leitung in eine andere Leitung innerhalb eines Kabels zu reduzieren, ohne dass hierfür notwendigerweise ein zusätzlicher Schirmmantel für jede Leitung in dem Kabel vorhanden sein muss, ist das sogenannte Sternvierer-Kabel vorgeschlagen worden (engl.: Twisted/Star Quad (TQ); dt.: verseiltes Sternvierer-Kabel; nachfolgend auch kurz "Sternvierer" genannt). Das Sternvierer-Kabel gehört wie das STP-Kabel (Shielded Twisted Pair; dt.: geschirmtes verdrilltes Leitungspaar) und das UTP-Kabel (Unshielded Twisted Pair; ungeschirmtes verdrilltes Leitungspaar) zu den symmetrischen Kupferkabeln. Beim Sternvierer-Kabel sind zwei Leitungen mit je zwei Adern aus jeweils einem elektrisch leitfähigen Werkstoff zu einem Kabel zusammen gefasst. Jede Ader ist von einem Dielektrikum umgeben und die vier Adern sind miteinander kreuzförmig verseilt, wobei im Querschnitt des Sternvierer-Kabels gegenüberliegende Adern jeweils ein Adernpaar bilden, so dass das Sternvierer-Kabel zwei Adernpaare bzw. Leitungen aufweist. Die miteinander verseilten vier Adern werden von einem gemeinsamen Schutzmantel umgeben, der eine Geflecht- oder Folienschirmung umfassen kann. Dieser mechanische Aufbau bestimmt die übertragungstechnischen Parameter wie das Nah- und Fernnebensprechen. Dieser Kabeltyp zeichnet sich vor allem durch den geringen Durchmesser aus und den daraus resultierenden geringen Biegeradius. Ein weiterer Vorteil der Sternviererverseilung ist neben der mechanischen Stabilisierung der Anordnung der Leiter bzw. Adern relativ zueinander die höhere Packdichte als bei einer Paarverseilung.

Das Sternvierer-Kabel entspricht im Wesentlichen dem UTP- und STP-Kabel und kann entsprechend klassifiziert werden: Sternvierer-Kabel in nichtgeschirmter Ausführung werden als Twisted Quad (UTQ) bezeichnet.

Bei dem Sternvierer-Kabel bildet eine Ader mit einem darum angeordneten Mantel aus isolierendem Werkstoff einen Leiter und zwei Adern bzw. Leiter bilden jeweils eine Leitung. Es sind zwei Paare von Leitern bzw. zwei Leitungen miteinander verdrillt und bilden dann zwei kreuzförmig verseilte Doppelleiter (ein Doppelleiter entspricht einer Leitung). Zwei im Querschnitt des Sternviererkabels gegenüberliegende Leiter bzw. Adern bilden ein Paar, wobei auf einem Paar jeweils ein elektrisches Signal übertragen wird. Mit anderen Worten sind die vier Leiter bzw. Adern im Querschnitt des Sternvierers an den Ecken eines Quadrates angeordnet, wobei die Leiter bzw. Adern eines Paares an diagonal gegenüberliegenden Ecken angeordnet sind. Durch die hierdurch senkrecht zueinander stehenden Leiterpaare bzw. Aderpaare ergibt sich eine gewünschte hohe Übersprechdämpfung von einem Paar zu dem anderen Paar bzw. findet nur sehr geringes Übersprechen von einem Paar zu dem anderen Paar statt. Mit dem Ausdruck "senkrecht zueinander stehende Leiterpaare bzw. Aderpaare" ist gemeint, dass im Querschnitt des Kabels gesehen eine erste Gerade, welche durch die Mittelpunkte der Leiter bzw. Adern eines Paares verläuft, senkrecht auf einer zweiten Geraden steht, welche durch die Mittelpunkte der Leiter bzw. Adern des anderen Paares verläuft.

Druckschrift US 2010/307790 A1 betrifft ein Kabel mit wenigstens einem Paar von Kernleitern, die jeweils aus einem Leiter und einem diesen Leiter umgebenden Dielektrikum ausgebildet sind. Das umgebende Dielektrikum ist hierbei zweiteilig ausgebildet mit einem inneren Dielektrikum und einem äußeren Dielektrikum. Druckschrift US 2010/307790 A1 beschäftigt sich mit dem Problem, dass die Dielektrikas der beiden Leiter unterschiedlich eingefärbt sein sollen. Dies ist gemäß US 2010/307790 A1 deshalb problematisch, weil sich durch das Einbringen unterschiedlicher Farbpigmente in das jeweilige Dielektrikum unterschiedliche Permittivitäten für die Dielektrikas ergeben. Die Kernleiter sind alle identisch aufgebaut und unterscheiden sich nur in der Einfärbung ("*hue*") des äußeren Dielektrikum. Druckschrift US 2010/307790 A1 lehrt explizit, dass eine unterschiedliche Permittivität der Dielektrikas unterschiedlicher Kernleiter zu minimieren ist. Dies wird dadurch erzielt, dass die Farbpigmente, welche eine unerwünschte Veränderung der Permittivität erzeugen, nur in das dünne äußere Dielektrikum eingebracht werden, um so Unterschiede in der Permittivität zu minimieren. Unterschiede in der Permittivität von den Dielektrikas von Kernleitern eines Paares von bis zu 0,05 sollen akzeptiert werden, um gewünschte Farbauswahlen realisieren zu können.

Druckschrift JP H11 25765 A beschäftigt sich mit dem Problem unterschiedlicher Signallaufzeiten auf verschiedenen verseilten Aderpaaren, wenn für verschiedene Aderpaare unterschiedliche Verseilungslängen ausgebildet sind. Laufzeitunterschiede zwischen verseilten Aderpaaren mit unterschiedlicher Verseilungslänge werden dadurch reduziert, dass die Permittivität für das Dielektrikum bei einem Aderpaar mit der größten Verseilungslänge im Vergleich zu einem Aderpaar mit kleinster Verseilungslänge in einem Kabel mit mehreren verseilten Aderpaaren um einen Wert von 0,1 oder mehr größer gewählt wird. Dies soll die Dämpfung des Near-End-Crosstalk (Übersprechen an dem Ende des Kabels, an dem das Signal eingespeist wird) verbessern, da unterschiedliche Verseilungslängen beibehalten werden können.

Der Erfindung liegt die Aufgabe zugrunde, ein Kabel der o.g. Art hinsichtlich des Übersprechens zwischen zwei Leitungen zu verbessern.

Diese Aufgabe wird erfindungsgemäß durch ein Kabel der o.g. Art mit den in Anspruch 1 gekennzeichneten Merkmalen gelöst. Vorteilhafte Ausgestaltungen der Erfindung sind in den weiteren Ansprüchen beschrieben.

Dazu ist es bei einem Kabel der o.g. Art erfindungsgemäß vorgesehen, dass das Kabel ein Sternviererkabel mit M = 2 und N = 2 ist, bei dem die vier Adern der zwei Leitungen kreuzförmig miteinander verdrillt sind.

Die Dielektrikas der Adern einer Leitung weisen im Vergleich zu den Adern einer anderen Leitung einen um |k(s)| zwischen 0.01 bis 2.0 unterschiedlichen Wert für die relative Permittivität εᵣ der jeweiligen die Adern umgebenden Dielektrika auf. Dies hat unterschiedliche Ausbreitungsgeschwindigkeiten für elektrische Signale auf diesen Leitungen mit unterschiedlichen Dielektrika um die Adern zur Folge. Der Wert für k(s) ist für unterschiedliche Werte für s beispielsweise unterschiedlich (*k*(1) ≠ *k*(2) ... ≠ *k*(*N - j*))*,* jedoch können alternativ die Werte für k(s) für einige oder alle Werte für s auch identisch sein (*k*(1) = *k*(2) = ... = *k*(*N - j*))*.* Die Werte von k(s) können auch für mehrere Teilmengen von Werten für s im Bereich von 1 bis (N-j) identisch sein, so dass beispielsweise drei oder mehr identische Werte für k(s) innerhalb eines Kabels vorliegen (wenn N größer oder gleich 4), wobei die Werte für k(s) für unterschiedliche Teilmengen unterschiedlich sind.

Dies hat den Vorteil, dass sich in überraschender Weise durch die unterschiedliche Ausbreitungsgeschwindigkeit der elektrischen Signale in den beiden Leitungen mit unterschiedlichem Wert der Permittivität der Dielektrikas der jeweiligen Adern ein geringeres Übersprechen von Signalen der einen Leitung in die andere Leitung ergibt.

Einen unterschiedlichen Wert für die relative Permittivität εᵣ(m,n) des Dielektrikums der Adern verschiedener Leitungen mit einem Wert |k| von etwa 0.3 erzielt man auf besonders einfache und kostengünstig herstellbare Weise dadurch, dass das Dielektrikum der Adern mindestens einer Leitung aus dem Werkstoff Polypropylen (PP; *εᵣ* ≈ 2.1) und das Dielektrikum der Adern mindestens einer anderen Leitung aus dem Werkstoff Polyethylen (PE, *εᵣ* ≈ 2.4) hergestellt ist.

Ein in Summe abweichender Wert für die relative Permittivität εᵣ des Dielektrikums der Adern einer Leitung mit gezielter Einstellung eines Wertes für k für die Abweichung des Wertes für die relative Permittivität εᵣ des Dielektrikums der Adern einer anderen Leitung erzielt man auf einfache Weise dadurch, dass das Dielektrikum der Adern mindestens einer Leitung aus einem konzentrischen Schichtaufbau von zwei oder mehr dielektrischen Werkstoffen mit unterschiedlichem Wert für die relative Permittivität εᵣ aufgebaut ist.

Eine besonders vorteilhafte Einstellung des Wertes für die relative Permittivität εᵣ des Dielektrikums der Adern einer Leitung mit hoher Wirksamkeit, erzielt man dadurch, dass bei den Adern mindestens einer Leitung ein Zwischenraum zwischen den Adern dieser Leitung und dem den Adern dieser Leitung zugewandten Außenmantel mit einem zusätzlichen dielektrischen Werkstoff gefüllt ist, welcher einen abweichenden Wert für die relative Permittivität εᵣ aufweist als das die Adern dieser Leitung umgebende Dielektrikum. Hierbei befindet sich das auffüllende Dielektrikum im Bereich hoher Feldstärkedichten und ist deshalb besonders wirksam.

Eine alternative Möglichkeit der Veränderung der relativen Permittivität εᵣ der Adern einzelner Leitungen, ohne hierfür den mechanischen Aufbau der einzelnen Adern verändern zu müssen, erzielt man dadurch, dass an einer Innenseite des Außenmantels, welche den Adern einer Leitung zugewandt ist, eine Beschichtung mit einem zusätzlichen Dielektrikum vorgesehen ist, welches einen abweichenden Wert für die relative Permittivität εᵣ aufweist als das die Adern dieser Leitung umgebende Dielektrikum.

Eine besonders starke Beeinflussung der resultierenden relativen Permittivität εᵣ für einzelne Adern erzielt man dadurch, dass das zusätzliche Dielektrikum als Schichtfolge von dielektrischen Werkstoffen mit jeweils unterschiedlichem Wert für die relativen Permittivität εᵣ aufgebaut ist.

Eine hohe Wirkung des Dielektrikums erzielt man dadurch, dass das Dielektrikum mindestens einer Ader in einem Raum zwischen der Ader und dem Außenmantel derart angeordnet ist, dass dieser Raum im Querschnitt des Kabels parabelförmig von den benachbarten Adern abgegrenzt ist. Hierdurch füllt das Dielektrikum einen Raum mit hoher Feldliniendichte.

Bevorzugt ist für mögliche Wertebereiche von k(s) folgendes: *k*(*s*) ∈ [*-u,-w*] und *k*(*s*) *∈* [*w,u*]*,* wobei w = 0.01, 0.03, 0.1, 0.2, 0.3, 0.5, 0.7, 0.9, 1.0, 1.2, 1.4 oder 1.6 ist und u = 0.1, 0.2, 0.3, 0.5, 0.7, 0.9, 1.0, 1.2, 1.4, 1.6 oder 1.8 und |w|<|u| ist. Beispielsweise 0.01 < k(s) < 1.0; 0.03 < k(s) < 0.3 oder 0.1 < k(s) <0.2.

Eine zusätzliche elektromagnetische Abschirmung erzielt man dadurch, dass zusätzlich ein Schirmmantel aus einem elektrisch leitfähigen Werkstoff vorgesehen ist, innerhalb dessen die Leitungen angeordnet sind. Dieser Schirmmantel ist beispielsweise radial außerhalb oder innerhalb des Außenmantels angeordnet oder in den Außenmantels integriert.

Die Erfindung wird im Folgenden anhand der Zeichnung näher erläutert. Diese zeigt in
- Fig. 1: eine erste bevorzugte Ausführungsform eines erfindungsgemäßen Kabels in perspektivischer Schnittansicht;
- Fig. 2: ein erfindungsgemäßes Kabel als Vier-Tor.;
- Fig. 3: eine graphische Darstellung der rechnerischen Ermittlung des Übersprechens eines elektrischen Signals von einer Leitung in eine andere Leitung mit verschiedenen Werten für k(s) auf Basis eines Kabelmodells;
- Fig. 4: eine zweite bevorzugte Ausführungsform eines erfindungsgemäßen Kabels in Schnittansicht;
- Fig. 5: eine dritte bevorzugte Ausführungsform eines erfindungsgemäßen Kabels in Schnittansicht;
- Fig. 6: eine vierte bevorzugte Ausführungsform eines erfindungsgemäßen Kabels in Schnittansicht;
- Fig. 7: eine fünfte bevorzugte Ausführungsform eines erfindungsgemäßen Kabels in Schnittansicht und
- Fig. 8: eine sechste bevorzugte Ausführungsform eines erfindungsgemäßen Kabels in Schnittansicht.

Bei der Signalübertragung in Mehrleiter-Kabeln bzw. Kabeln mit mehreren Adern kommt für eine schnelle Datenübertragung bevorzugt die Signalübertragung mit differentiellen Paaren von Leitungen bzw. differentiellen Leiterpaaren zum Einsatz. Ein typisches Kabel für eine derartige Anwendung ist das Sternvierer-Kabel.

Allgemein weist ein Kabel zur elektrischen Signalübertragung einen schlauchförmigen Außenmantel aus einem elektrisch isolierenden Werkstoff auf. Weiterhin ist beispielsweise ein Schirmmantel aus einem elektrisch leitenden Werkstoff vorgesehen, wobei dieser von dem Außenmantel koaxial umgeben ist. Alternativ ist der Schirmmantel in den Außenmantel integriert. Radial innerhalb des Schirmmantels sind N Leitungen mit *N* ≥ 2 und $N ∈ ℕ$ angeordnet, wobei jede Leitung n mit *n ∈* [1*,N*] insgesamt M Adern aus einem elektrisch leitfähigen Werkstoff mit *M* ≥ 1 und $M ∈ ℕ ,$ aufweist. Die Ader m mit *m ∈* [1,*M*], $m ∈ ℕ$ der Leitung n mit *n ∈* [1*,N*], $n ∈ ℕ$ ist von einem Dielektrikum mit einem vorbestimmten Wert für die relative Permittivität εᵣ(m,n) > 1 umgeben. Hierbei ist es bevorzugt, dass die Dielektrikas der verschiedenen Adern mit unterschiedlichen Farben ausgeführt sind, so dass man die Adern an jedem Ende des Kabels eineindeutig identifizieren kann. Die M Adern einer Leitung n sind dabei jeweils von einem Dielektrikum umgeben, wobei alle Dielektrikas der M Adern einer Leitung n einen im Wesentlichen identischen Wert für die relative Permittivität εᵣ(m,n) mit m = 1, ... M aufweisen sollen. Durch herstellungsbedingte Abweichungen und auch durch die Einfärbung ergeben sich jedoch für die Werte der relativen Permittivität εᵣ(m,n) der Dielektrikas der M Adern einer Leitung n etwas unterschiedliche Werte. Diese Abweichungen bewegen sich üblicherweise im Bereich von 5/1000 und sind eigentlich unerwünscht, jedoch unvermeidlich.

Mit anderen Worten soll für jede Leitung n der Wert der relativen Permittivität εᵣ der Dielektrikas der M Adern dieser Leitung n bis auf herstellungsbedingte Abweichungen identisch sein, so dass gilt εᵣ(p,n) = εᵣ(p+q,n), wobei *p ∈* [1,*M* - 1], $p ∈ ℕ$ und *q ∈* [1*,M* - *p*], $q ∈ ℕ$ ist. Mit anderen Worten läuft der Laufindex p von 1 bis (M-1) und ist eine ganze Zahl größer Null und der Laufindex q läuft von 1 bis (M-p) und ist eine ganze Zahl größer Null. Dies ergibt jeweils für jede Leitung n mit n = 1 bis N:

Erfindungsgemäß ist es vorgesehen, dass der Wert für die relative Permittivität εᵣ der Dielektrikas der insgesamt M Adern einer Leitung j um einen Wert k(s) abweichend ist von einem Wert für die relative Permittivität εᵣ der Dielektrikas der M Adern mindestens einer anderen Leitung (j+s), beispielsweise der Leitung (j+1). Für mindestens zwei verschiedene Leitungen gilt dabei εᵣ(m,j) = εᵣ(m,j+s) - k(s) mit *m ∈* [1*,M*]*,* $m ∈ ℕ ,$ *j ∈* [1,*N -* 1]*,* $j ∈ ℕ ,$ *s ∈* [1*,N - j*]*,* $s ∈ ℕ ,$ wobei $k \left(s\right) ∈ ℝ$ und *k*(*s*) ∈ [-2.0, -0,01] und *k*(*s*) ∈ [0.01,2.0], bzw. der Index m-für die Ader läuft von 1 bis M und ist eine ganze Zahl größer Null, der Index j für die Leitung j läuft von 1 bis (N-1) und ist eine ganze Zahl größer Null, der Index s für die Leitung (j+s) läuft von 1 bis (N-j) und ist eine ganze Zahl größer Null. Ausgeschrieben ergibt sich beispielsweise für die Leitungen 1 und 2 (j = 1; s = 1) für die M Adern mit m = 1 bis M:

Der Wert k(1) ist hierbei eine Zahl, deren Betrag |k(1)| größer ist als die oben erwähnte unerwünschte Abweichung von beispielsweise 5/1000 zwischen den Werten von relativen Permittivitäten εᵣ die im Wesentlichen identisch sein sollen. Gleichzeitig kann der Wert von k(s) für zwei andere Leitungen (anderer Wert für s) unterschiedlich oder identisch sein. Bevorzugte Werte für |k(s)| sind beispielsweise 0.01, 0.03, 0.1, 0.2, 0.3, 0.5, 0.7, 0.9, 1.0, 1.2, 1.4, 1.6, 1.8, 2.0.

Fig. 1 zeigt eine beispielhafte Ausführungsform für ein erfindungsgemäßes Kabel 10 mit N = 2 und M = 2 in Form einer Sternvierer-Anordnung, wobei die vier Adern der zwei Leitungen kreuzförmig miteinander verseilt sind. Das Kabel 10 weist einen Außenmantel 12 aus einem elektrisch isolierenden Werkstoff, einen Schirmmantel 14 aus einem elektrischen leitenden Werkstoff sowie eine erste Ader 16 aus einem elektrisch leitenden Werkstoff einer ersten Leitung (m = 1, n = 1), eine zweite Ader 18 aus einem elektrisch leitenden Werkstoff der ersten Leitung (m = 2, n = 1), eine erste Ader 20 aus einem elektrisch leitenden Werkstoff einer zweiten Leitung (m = 1, n = 2) und eine zweite Ader 22 aus einem elektrisch leitenden Werkstoff der zweiten Leitung (m = 2, n = 2) auf. Die erste Ader 16 (m = 1) der ersten Leitung (n = 1) ist von einem ersten Dielektrikum 24 mit einer relative Permittivität εᵣ(1,1) ummantelt, wobei hier und nachfolgend die Zahlen in Klammern nach dem Ausdruck "εᵣ" Indizes wiedergeben, hier die Indizes m und n. Die zweite Ader 18 (m = 2) der ersten Leitung (n = 1) ist von einem zweiten Dielektrikum 26 mit einer relative Permittivität εᵣ(2,1) ummantelt. Die erste Ader 20 (m = 1) der zweiten Leitung (n = 2) ist von einem dritten Dielektrikum 28 mit einer relative Permittivität εᵣ(1,2) ummantelt. Die zweite Ader 22 (m = 2) der zweiten Leitung (n = 2) ist von einem vierten Dielektrikum 30 mit einer relative Permittivität εᵣ(2,2) ummantelt.

Die Adern 16, 18 bilden also ein erstes Leiterpaar bzw. die erste Leitung und die Adern 20, 22 bilden ein zweites Leiterpaar bzw. die zweite Leitung.

Im Querschnitt des Kabels betrachtet verläuft eine erste Gerade 32 durch die Mittelpunkte der Adern 16 und 18 der ersten Leitung und eine zweite Gerade 34 durch Mittelpunkte der Adern 20, 22 der zweiten Leitung. Die beiden Geraden 32, 34 stehen an jedem Ort in einer Schnittebene parallel zu der Darstellung bzw. der Zeichnungsebene in Fig. 1 senkrecht aufeinander.

Jede Ader 16, 18, 20, 22 bildet mit dem dazugehörigen Dielektrikum 24, 26, 28, 30 je einen Leiter. Die Leiter 16/24, 18/26, 20/28, 22/30 sind in axialer Richtung kreuzförmig miteinander derart verseilt bzw. verdrillt, dass sich die bekannte Sternvierer-Anordnung ergibt. Die Leiter 16/24, 18/26, 20/28, 22/30 sind um einen zentralen Kern 36 miteinander verseilt.

Für dieses Beispiel des Sternvierer-Kabels (M = 2, N = 2) lauten die obigen Gleichungen für die relative Permittivität εᵣ(m,n) der Dielektrika 24, 26, 28, 30 der Adern 16, 18, 20, 22 mit m = 1, 2 und n = 1, 2 und j = 1 und s = 1 wie folgt: $\begin{matrix}n = 1 : {ε}_{r} \left(1,1\right) = {ε}_{r} \left(2,1\right) \\ n = 2 : {ε}_{r} \left(1,2\right) = {ε}_{r} \left(2,2\right)\end{matrix}$ und $\begin{matrix}m = 1 : {ε}_{r} \left(1,1\right) = {ε}_{r} \left(1,2\right) - k \left(1\right) \\ m = 2 : {ε}_{r} \left(2,1\right) = {ε}_{r} \left(2,2\right) - k \left(1\right)\end{matrix}$

Fig. 2 zeigt das Sternvierer-Kabel als 4-Tor mit einem ersten Ende 38 und einem zweiten Ende 40. Die erste Leitung mit den Adern 16, 18 und den Dielektrika 24, 26 (Fig. 1) bildet an dem ersten Ende 38 ein erstes differentielles Tor 42 und an dem zweiten Ende ein drittes differentielles Tor 46 aus. Die zweite Leitung mit den Adern 20, 22 und den Dielektrika 28, 30 (Fig. 1) bildet an dem ersten Ende 38 ein zweites differentielles Tor 44 und an dem zweiten Ende ein viertes differentielles Tor 48 aus.

Wird nun am ersten Ende 38 am ersten Tor 42 der ersten Leitung mit den Adern 16, 18 eine Welle eingespeist, so ist an dem zweiten, dritten und vierten Tor 44, 46, 48 ein Teil der Welle messbar. Der am dritten Tor 46 messbare Wellenanteil ist eine Transmission. Der am zweiten Tor 44 messbare Wellenanteil ist ein sogenannter "crosstalk" am nahen Ende 38 "NEXT" (Near End Crosstalk) d.h. es handelt sich um ein Übersprechen (crosstalk) von der ersten Leitung mit den Adern 16, 18 auf die zweite Leitung mit den Adern 20, 22 welches zum ersten Ende 38 zurück reflektiert wird. Der am vierten Tor messbare Wellenanteil ist ein sogenannter "crosstalk" am fernen Ende 40 "FEXT" (Far End Crosstalk) d.h. es handelt sich um ein Übersprechen (crosstalk) von der ersten Leitung mit den Adern 16, 18 auf die zweite Leitung mit den Adern 20, 22 welche zum zweiten Ende 40 übertragen wird. Dieser "FEXT" ist ein unerwünschter Effekt, der vermieden werden soll. Dementsprechend verbessert eine Verringerung dieses Wellenanteils "FEXT" am zweiten Ende 40 die Übertragungseigenschaften des Kabels 10.

Um nun zu prüfen, ob die Differenz der relativen Permittivitäten εᵣ(m,n) eine Verbesserung bezüglich des FEXT bringt, wurde mit einem Kabelmodell dieses FEXT für ein erfindungsgemäß ausgebildetes Sternvierer-Kabel, wie zuvor beschrieben, berechnet. Das Ergebnis ist in Fig. 3 dargestellt. In Fig. 3 bezeichnet 50 eine vertikale Achse, auf der der FEXT in [dB] aufgetragen ist. Mit 52 ist eine horizontale Achse bezeichnet, auf der eine Frequenz f des Eingangssignals am ersten Tor 42 (Fig. 2) in [MHz] aufgetragen ist.

Ein erster Graph 54 zeigt den Verlauf des FEXT über die Frequenz bei einem herkömmlichen Sternvierer-Kabel, wie er real gemessen wurde.

Ein zweiter Graph 56 zeigt den Verlauf des FEXT über die Frequenz bei einem herkömmlichen Sternvierer-Kabel, wie er aus dem Kabelmodell mit k(1) = 0 berechnet wurde. Hierbei wurde bei der Berechnung mittels des Kabelmodells von folgenden Werten für die relativen Permittivitäten εᵣ(m,n) der Dielektrikas 24, 26, 28. 30 ausgegangen: ${ε}_{r} \left(1,1\right) = 2.235$ ${ε}_{r} \left(2,1\right) = 2.240$ ${ε}_{r} \left(1,2\right) = 2.235$ ${ε}_{r} \left(2,2\right) = 2.240$

Für die relativen Permittivitäten εᵣ(m,n) der Dielektrikas 24, 26, 28. 30 wurde hierbei von einer Streuung der Werte aufgrund Ungenauigkeiten bei der Herstellung und Einflüsse der Einfärbung der Dielektrika mit einer Abweichung von 5/1000 ausgegangen. Hierbei bestätigt der Verlauf des zweiten Graphen 56 nahe am ersten Graphen 54, dass das Kabelmodell brauchbar ist.

Ein dritter Graph 58 zeigt den Verlauf des FEXT über die Frequenz bei einem erfindungsgemäßen Sternvierer-Kabel, wie er aus dem Kabelmodell mit k(1) = 0.1 berechnet wurde. Hierbei wurde bei der Berechnung mittels des Kabelmodells von folgenden Werten für die relative Permittivität εᵣ(m,n) der Dielektrikas 24, 26, 28. 30 ausgegangen: ${ε}_{r} \left(1,1\right) = 2.235$ ${ε}_{r} \left(2,1\right) = 2.240$ ${ε}_{r} \left(1,2\right) = 2.135$ ${ε}_{r} \left(2,2\right) = 2.140$

Ein vierter Graph 60 zeigt den Verlauf des FEXT über die Frequenz bei einem erfindungsgemäßen Sternvierer-Kabel, wie er aus dem Kabelmodell mit k(1) = 0.3 berechnet wurde. Hierbei wurde bei der Berechnung mittels des Kabelmodells von folgenden Werten für die relative Permittivität εᵣ(m,n) der Dielektrikas 24, 26, 28. 30 ausgegangen: ${ε}_{r} \left(1,1\right) = 2.235$ ${ε}_{r} \left(2,1\right) = 2.240$ ${ε}_{r} \left(1,2\right) = 1.935$ ${ε}_{r} \left(2,2\right) = 1.940$

Ein fünfter Graph 62 zeigt den Verlauf des FEXT über die Frequenz bei einem erfindungsgemäßen Sternvierer-Kabel, wie er aus dem Kabelmodell mit k(1) = 0.5 berechnet wurde. Hierbei wurde bei der Berechnung mittels des Kabelmodells von folgenden Werten für die relative Permittivität εᵣ(m,n) der Dielektrikas 24, 26, 28. 30 ausgegangen: ${ε}_{r} \left(1,1\right) = 2.235$ ${ε}_{r} \left(2,1\right) = 2.240$ ${ε}_{r} \left(1,2\right) = 1.735$ ${ε}_{r} \left(2,2\right) = 1.740$

Ein sechster Graph 64 zeigt den Verlauf des FEXT über die Frequenz bei einem erfindungsgemäßen Sternvierer-Kabel, wie er aus dem Kabelmodell mit k(1) = 0.7 berechnet wurde. Hierbei wurde bei der Berechnung mittels des Kabelmodells von folgenden Werten für die relative Permittivität εᵣ(m,n) der Dielektrikas 24, 26, 28. 30 ausgegangen: ${ε}_{r} \left(1,1\right) = 2.235$ ${ε}_{r} \left(2,1\right) = 2.240$ ${ε}_{r} \left(1,2\right) = 1.535$ ${ε}_{r} \left(2,2\right) = 1.540$

Ein siebter Graph 66 zeigt den Verlauf des FEXT über die Frequenz bei einem erfindungsgemäßen Sternvierer-Kabel, wie er aus dem Kabelmodell mit k(1) = 0.9 berechnet wurde. Hierbei wurde bei der Berechnung mittels des Kabelmodells von folgenden Werten für die relative Permittivität εᵣ(m,n) der Dielektrikas 24, 26, 28. 30 ausgegangen: ${ε}_{r} \left(1,1\right) = 2.235$ ${ε}_{r} \left(2,1\right) = 2.240$ ${ε}_{r} \left(1,2\right) = 1.335$ ${ε}_{r} \left(2,2\right) = 1.340$

Je stärker der nominelle Wert der relativen Permittivität εᵣ(m,n) zwischen den beiden Leitungen voneinander abweicht, desto geringer ist das Übersprechen (FEXT) in die jeweils andere Leitung. Somit kann also in überraschender Weise durch eine Differenz k(s) der relativen Permittivität εᵣ(m,n) der Dielektrika 24, 26, 28. 30 die Übertragungseigenschaft des Kabels 10 verbessert werden, ohne dass hierfür ein zusätzlicher Schirmmantel für jedes einzelne Leiterpaar 16, 18 und 20, 22 notwendig ist.

Fig. 4 zeigt eine zweite bevorzugte Ausführungsform eines erfindungsgemäßen Kabels 10, wobei funktionsgleiche Teile mit gleichen Bezugszeichen, wie in Fig. 1, bezeichnet sind, so dass zu deren Erläuterung auf die obige Beschreibung der Fig. 1 verwiesen wird. In Fig. 4 zeigen unterschiedliche Schraffuren bzw. Füllungen der Dielektrika 24, 26, 28, 30 unterschiedliche Werte für die relative Permittivität εᵣ(m,n). Ein Außenmantel ist in Fig. 4 nicht dargestellt. So ist erkennbar, dass die Dielektrika 24, 26, 28, 30 grundsätzlich mit demselben Wert für die relative Permittivität εᵣ(m,n) ausgebildet sind, jedoch sind die Dielektrika 24 und 26 zweiteilig mit je zwei Werkstoffen mit unterschiedlicher relativer Permittivität εᵣ aufgebaut. Ein erster Werkstoff mit der gleichen relativen Permittivität εᵣ, wie die Dielektrika 28 und 30, ummantelt die Ader 16, 18, jedoch ist zusätzlich ein zweiter Werkstoff 70 mit einem anderen Wert für die relative Permittivität εᵣ radial zwischen der Ader 16, 18 und dem ersten Werkstoff vorgesehen, so dass die Dielektrika 24, 26 effektiv einen anderen Wert für die relative Permittivität εᵣ aufweisen als die Dielektrika 28 und 30. Erster und zweiter dielektrischer Werkstoff sind konzentrisch zueinander und zu den jeweiligen Adern 16, 18 angeordnet.

Fig. 5 zeigt eine dritte bevorzugte Ausführungsform eines erfindungsgemäßen Kabels 10, wobei funktionsgleiche Teile mit gleichen Bezugszeichen, wie in Fig. 1 und 4, bezeichnet sind, so dass zu deren Erläuterung auf die obige Beschreibung der Fig. 1 und 4 verwiesen wird. In Fig. 5 zeigen unterschiedliche Schraffuren bzw. Füllungen unterschiedliche Werte für die relative Permittivität εᵣ. Ein Außenmantel ist in Fig. 5 nicht dargestellt. Bei dieser Ausführungsform sind die Adern 16, 18, 20, 22 mit identischem Dielektrikum umgeben, so dass deren relative Permittivität εᵣ im Wesentlichen identisch ist. Jedoch ist zusätzliche ein jeweiliger Zwischenraum zwischen den Leitern 16/24, 18/26, 20/28 und 22/30 und dem Schirmmantel 14 mit einem weiteren ersten Dielektrikum 72 und einem weiteren zweiten Dielektrikum 74 aufgefüllt, die jeweils von den Dielektrika 24, 26, 28, 30 und auch voneinander andere Werte für die relative Permittivität εᵣ aufweisen. Auf diese Weise unterscheidet sich der effektive Werte für die relative Permittivität εᵣ(m,n) der Leitung mit Adern 16, 18 von demjenigen Wert für die relative Permittivität εᵣ(m,n) der Leitung mit Adern 20, 22. Die Auffüllung mit den weiteren ersten und zweiten Dielektrika 72 und 74 ist derart, dass diese im Querschnitt einen Bereich ausfüllen, der parabelförmig von den jeweils benachbarten Leitern 16/24, 18/26, 20/28 und 22/30 abgegrenzt ist. Auf diese Weise befinden sich die weiteren Dielektrika 72 und 74 genau in Bereichen mit erhöhter Feldliniendichte und haben so eine große Wirkung.

Fig. 6 zeigt eine vierte bevorzugte Ausführungsform eines erfindungsgemäßen Kabels 10, wobei funktionsgleiche Teile mit gleichen Bezugszeichen, wie in Fig. 1, 4 und 5, bezeichnet sind, so dass zu deren Erläuterung auf die obige Beschreibung der Fig. 1, 4 und 5 verwiesen wird. In Fig. 6 zeigen unterschiedliche Schraffuren bzw. Füllungen unterschiedliche Werte für die relative Permittivität εᵣ. Ein Außenmantel ist in Fig. 6 nicht dargestellt. Bei dieser Ausführungsform sind die Adern 16, 18, 20, 22 mit identischem Dielektrikum 24, 26, 28, 30 umgeben, so dass deren relative Permittivität εᵣ im Wesentlichen identisch ist. Die zusätzlichen Dielektrika 72 und 74 sind an der Innenseite des Schirmmantels 14 angeordnet und zwar jeweils derart, dass diese sich jeweils zwischen einem Dielektrikum 24, 26, 28, 30 der Adern 16, 18, 20, 22 und dem Schirmmantel 14 befinden. Auf diese Weise unterscheidet sich der effektive Werte für die relative Permittivität εᵣ(m,n) der Leitung mit Adern 16, 18 von demjenigen Wert für die relative Permittivität εᵣ(m,n) der Leitung mit Adern 20, 22.

Fig. 7 zeigt eine fünfte bevorzugte Ausführungsform eines erfindungsgemäßen Kabels 10, wobei funktionsgleiche Teile mit gleichen Bezugszeichen, wie in Fig. 1, 4, 5 und 6, bezeichnet sind, so dass zu deren Erläuterung auf die obige Beschreibung der Fig. 1, 4, 5 und 6 verwiesen wird. In Fig. 7 zeigen unterschiedliche Schraffuren bzw. Füllungen unterschiedliche Werte für die relative Permittivität εᵣ. Ein Außenmantel ist in Fig. 7 nicht dargestellt. Bei dieser Ausführungsform sind die Adern 16, 18, 20, 22 mit identischem Dielektrikum 24, 26, 28, 30 umgeben, so dass deren relative Permittivität εᵣ im Wesentlichen identisch ist. Die zusätzlichen Dielektrika 72 und 74 sind an der Innenseite des Schirmmantels 14 angeordnet und zwar jeweils derart, dass diese sich jeweils zwischen einem Dielektrikum 24, 26, 28, 30 der Adern 16, 18, 20, 22 und dem Schirmmantel 14 befinden. Im Unterschied zur vierten Ausführungsform gemäß Fig. 6 sind die zusätzlichen Dielektrika 72 und 74 schichtförmig mit dem weiteren Dielektrikum 70 aufgebaut. Auf diese Weise unterscheidet sich der effektive Werte für die relative Permittivität εᵣ(m,n) der Leitung mit Adern 16, 18 von demjenigen Wert für die relative Permittivität εᵣ(m,n) der Leitung mit Adern 20, 22.

Fig. 8 zeigt eine sechste bevorzugte Ausführungsform eines erfindungsgemäßen Kabels 10, wobei funktionsgleiche Teile mit gleichen Bezugszeichen, wie in Fig. 1, 4, 5, 6 und 7, bezeichnet sind, so dass zu deren Erläuterung auf die obige Beschreibung der Fig. 1, 4, 5, 6 und 7 verwiesen wird. In Fig. 8 zeigen unterschiedliche Schraffuren bzw. Füllungen unterschiedliche Werte für die relative Permittivität εᵣ. Ein Außenmantel ist in Fig. 8 nicht dargestellt. Bei dieser Ausführungsform sind die Adern 16, 18, 20, 22 ausschließlich mit dem weiteren Dielektrikum 72 bis 74 umgeben und das Dielektrikum 72, 74 erstreckt sich jeweils analog zur zweiten Ausführungsform gemäß Fig. 4 von den Adern 16, 18, 20, 22 bis zum Schirmmantel 14 und füllt dabei jeweils einen im Querschnitt parabelförmig abgegrenzten Raum aus. Auf diese Weise unterscheidet sich der effektive Werte für die relative Permittivität εᵣ(m,n) der Leitung mit Adern 16, 18 von demjenigen Wert für die relative Permittivität εᵣ(m,n) der Leitung mit Adern 20, 22 und die Dielektrika 72, 74 füllen genau denjenigen Raum innerhalb des Schirmmantels 14, in dem die höchste Feldliniendichte auftritt.

## Patentansprüche

1. Kabel (10) zum Übertragen von elektrischen Signalen mit einem Außenmantel (12) aus einem elektrisch isolierenden Werkstoff und mindestens N Leitungen n mit *N* ≥ 2 und $N ∈ ℕ ,$ welche innerhalb des Außenmantels (12) angeordnet sind, wobei jede Leitung n mit *n ∈* [1,*N*] insgesamt M Adern (16, 18, 20, 22) aus einem elektrisch leitfähigen Werkstoff mit *M* ≥ 1 und $M ∈ ℕ ,$ aufweist, wobei die Ader m (16, 18, 20, 22) mit *m ∈* [1*,M*], $m ∈ ℕ$ der Leitung n mit *n ∈* [1*,N*]*,* $n ∈ ℕ$ von einem Dielektrikum (24, 26, 28, 30) mit einem vorbestimmten Wert für die relative Permittivität εᵣ(m,n) > 1 umgeben ist, wobei für jede Leitung n der Wert der relativen Permittivität der Dielektrikas (24, 26, 28, 30) der Adern (16, 18, 20, 22) dieser Leitung n bis auf herstellungsbedingte Abweichungen identisch ist, so dass gilt εᵣ(p,n) = εᵣ(p+q,n), wobei *q ∈* [1,*M* - *p*]*,* $q ∈ ℕ ,$ *p ∈* [1*,M* - 1], $p ∈ ℕ ,$ wobei für mindestens zwei verschiedene Leitungen n = j und n = (j+s) gilt εᵣ(m,j) = εᵣ(m,j+s) - k(s) mit *m ∈* [1*,M*], $m ∈ ℕ ,$ *j ∈* [1*,N* - 1], $j ∈ ℕ ,$ *s ∈* [1,*N* - *j*], $s ∈ ℕ ,$ wobei $k \left(s\right) ∈ ℝ$ und *k*(*s*) ∈ [-2.0, -0,01] und *k*(*s*) ∈ [0.01,2.0],
**dadurch gekennzeichnet,**
**dass** das Kabel (10) ein Sternviererkabel mit M = 2 und N = 2 ist, bei dem die vier Adern (16, 18, 20, 22) der zwei Leitungen kreuzförmig miteinander verdrillt sind.

2. Kabel (10) nach Anspruch 1, **dadurch gekennzeichnet, dass** das Dielektrikum (24, 26, 28, 30) der Adern (16, 18, 20, 22) mindestens einer Leitung aus dem Werkstoff Polypropylen (PP) und das Dielektrikum (24, 26, 28, 30) der Adern (16, 18, 20, 22) mindestens einer anderen Leitung aus dem Werkstoff Polyethylen (PE) hergestellt ist.

3. Kabel (10) nach Anspruch 1 oder 2, **dadurch gekennzeichnet, dass** das Dielektrikum (24, 26, 28, 30) der Adern (16, 18, 20, 22) mindestens einer Leitung aus einem konzentrischen Schichtaufbau von zwei oder mehr dielektrischen Werkstoffen (70) mit unterschiedlichem Wert für die relative Permittivität εᵣ aufgebaut ist.

4. Kabel (10) nach einem der vorhergehenden Ansprüche, **dadurch gekennzeichnet, dass** bei den Adern (16, 18, 20, 22) mindestens einer Leitung ein Zwischenraum zwischen den Adern (16, 18, 20, 22) dieser Leitung und dem den Adern (16, 18, 20, 22) dieser Leitung zugewandten Außenmantel (12) mit einem dielektrischen Werkstoff (72, 74) gefüllt ist, welcher einen abweichenden Wert für die relative Permittivität εᵣ aufweist als das die Adern (16, 18, 20, 22) dieser Leitung umgebende Dielektrikum (24, 26, 28, 30).

5. Kabel (10) nach einem der vorhergehenden Ansprüche, **dadurch gekennzeichnet, dass** an einer Innenseite des Außenmantels (12), welche den Adern (16, 18, 20, 22) einer Leitung zugewandt ist, eine Beschichtung mit einem zusätzlichen Dielektrikum (70, 72, 74) vorgesehen ist, welches einen abweichenden Wert für die relative Permittivität εᵣ aufweist als das die Adern (16, 18, 20, 22) dieser Leitung umgebende Dielektrikum (24, 26, 28, 30).

6. Kabel (10) nach Anspruch 5, **dadurch gekennzeichnet, dass** das zusätzliche Dielektrikum als Schichtfolge von dielektrischen Werkstoffen (70, 72, 74) mit jeweils unterschiedlichem Wert für die relativen Permittivität εᵣ aufgebaut ist.

7. Kabel (10) nach einem der vorhergehenden Ansprüche, **dadurch gekennzeichnet, dass** das Dielektrikum (24, 26, 28, 30) mindestens einer Ader (16, 18, 20, 22) in einem Raum zwischen der Ader (16, 18, 20, 22) und dem Außenmantel (12) derart angeordnet ist, dass dieser Raum im Querschnitt des Kabels (10) parabelförmig von den benachbarten Adern (16, 18, 20, 22) abgegrenzt ist.

8. Kabel (10) nach mindestens einem der vorhergehenden Ansprüche, **dadurch gekennzeichnet, dass** *k* ∈ [*-u,-w*] und *k* ∈ [*w,u*]*,* wobei w = 0.01, 0.03, 0.1, 0.2, 0.3, 0.5, 0.7, 0.9, 1.0, 1.2, 1.4 oder 1.6 und u = 0.03, 0.1, 0.2, 0.3, 0.5, 0.7, 0.9, 1.0, 1.2, 1.4, 1.6 oder 1.8 und lwl<|u| ist.

9. Kabel (10) nach einem der vorhergehenden Ansprüche, **dadurch gekennzeichnet, dass** zusätzlich ein Schirmmantel (14) aus einem elektrisch leitfähigen Werkstoff vorgesehen ist, innerhalb dessen die Leitungen angeordnet sind.

10. Kabel (10) nach Anspruch 9, **dadurch gekennzeichnet, dass** der Schirmmantel (14) radial außerhalb oder innerhalb des Außenmantels (12) angeordnet ist.

11. Kabel (10) nach Anspruch 9, **dadurch gekennzeichnet, dass** der Schirmmantel (14) in den Außenmantels (12) integriert ist.

## Claims

1. Cable (10) for transmitting electrical signals with an outer sheath (12) made of an electrically insulating material and at least N lines n with *N ≥* 2 and $N ∈ ℕ$ which are arranged within the outer sheath (12), wherein each line n with *n* ∈ [1,*N*] comprises a total of M wires (16, 18, 20, 22) made of an electrically conductive material with *M ≥* 1 and $M ∈ ℕ ,$ wherein the wire m (16, 18, 20, 22) with *m* ∈ [1,*M*], $m ∈ ℕ$ of the line n with *n ∈* [1,*N*], $n ∈ ℕ$ is surrounded by a dielectric (24, 26, 28, 30) with a predetermined value for the relative permittivity εᵣ(m,n) > 1, wherein for each line n the value for the relative permittivity of the dielectric (24, 26, 28, 30) of the wires (16, 18, 20, 22) of this line n is identical, except for deviations resulting from the manufacturing process, so that εᵣ(p,n) = εᵣ(p+q,n), wherein *q* ∈ [1,*M* - *p*], $q ∈ ℕ ,$ *p ∈* [1,*M* - 1], $p ∈ ℕ ,$ wherein, for at least two different lines n = j and n = j and n = (j+s): εᵣ(m,j) = *εᵣ*(m,j+s) - k(s) with *m ∈* [1*,M*]*,* $m ∈ ℕ ,$ *j ∈* [1*,N -* 1]*,* $j ∈ ℕ ,$ *s ∈* [1*,N* - *j*]*,* $s ∈ ℕ ,$ wherein $k \left(s\right) ∈ ℝ$ and *k*(*s*) ∈ [-2,0,-0.01] and *k*(*s*) ∈ [0.01,2.0],
**characterised in that** the cable (10) is a star quad cable with M = 2 and N = 2, wherein the four wires (16, 18, 20, 22) of the two lines are twisted with one another in a cruciform manner.

2. Cable (10) according to claim 1, **characterised in that** the dielectric (24, 26, 28, 30) of the wires (16, 18, 20, 22) of at least one line is made of the material polypropylene (PP) and the dielectric (24, 26, 28, 30) of the wires (16, 18, 20, 22) of at least one other line is made of the material polyethylene (PE).

3. Cable (10) according to claim 1 or 2, **characterised in that** the dielectric (24, 26, 28, 30) of the wires (16, 18, 20, 22) of at least one line is structured as a concentric layered structure of two or more dielectric materials (70) with different values for the relative permittivity εᵣ.

4. Cable (10) according to one of the preceding claims, **characterised in that** in the case of the wires (16, 18, 20, 22) of at least one line a space between the wires (16, 18, 20, 22) of this line and the outer sheath (12) facing the wires (16, 18, 20, 22) of this line is filled with a dielectric material (72, 74) which has a different value for the relative permittivity εᵣ than the dielectric (24, 26, 28, 30) surrounding the wires (16, 18, 20, 22) of this line.

5. Cable (10) according to one of the preceding claims, **characterised in that** a coating with an additional dielectric (70, 72, 74) is provided on an inner side of the outer sheath (12) which faces the wires (16, 18, 20, 22) of a line, said coating having a different value for the relative permittivity εᵣ than the dielectric (24, 26, 28, 30) surrounding the wires (16, 18, 20, 22) of this line.

6. Cable (10) according to claim 5, **characterised in that** the additional dielectric is structured as a sequence of layers of dielectric materials (70, 72, 74) with in each case different values for the relative permittivity εᵣ.

7. Cable (10) according to one of the preceding claims, **characterised in that** the dielectric (24, 26, 28, 30) of at least one wire (16, 18, 20, 22) is arranged in a space between the wire (16, 18, 20, 22) and the outer sheath (12) such that, within the cross section of the cable (10), this space is delimited parabolically from the adjacant wires (16, 18, 20, 22).

8. Cable (10) according to one of the preceding claims, **characterised in that** *k* ∈ [*-u,-w*] and *k* ∈ [*w*,*u*], where w = 0.01, 0.03, 0.1, 0.2, 0.3, 0.5, 0.7, 0.9, 1.0, 1.2, 1.4 or 1.6 and u = 0.03, 0.1, 0.2, 0.3, 0.5, 0.7, 0.9, 1.0, 1.2, 1.4, 1.6 or 1.8 and lwl<lu|.

9. Cable (10) according to one of the preceding claims, **characterised in that**, in addition, a shield sheath (14) made of an electrically conductive material is provided within which the lines are arranged.

10. Cable (10) according to claim 9, **characterised in that** the shield sheath (14) is arranged radially outside of or within the outer sheath (12).

11. Cable (10) according to claim 9, **characterised in that** the shield sheath (14) is integrated in the outer sheath (12).

## Revendications

1. Câble (10) pour transmettre des signaux électriques, comportant une gaine extérieure (12) en un matériau électriquement isolant et au moins N lignes n, avec N ≥ 2 et $N ∈ ℕ ,$ qui sont disposées à l'intérieur de la gaine extérieure (12), chaque ligne n avec $n ∈ \left[1, N\right]$ comprenant au total M fils (16, 18, 20, 22) en un matériau électriquement conducteur avec M ≥ 1 et $M ∈ ℕ ,$ le fil m (16, 18, 20, 22) avec $m ∈ \left[1, M\right] ,$ $m ∈ ℕ$ de la ligne n avec $n ∈ \left[1, N\right] ,$ $n ∈ ℕ$ étant entouré d'un diélectrique (24, 26, 28, 30) ayant une valeur prédéterminée pour la permittivité relative *ε*ᵣ(m, n) > 1, et pour chaque ligne n la valeur de la permittivité relative des diélectriques (24, 26, 28, 30) des fils (16, 18, 20, 22) de cette ligne n est identique, exception faite d'écarts dus à la fabrication, de sorte qu'il s'applique *ε*ᵣ(p, n) = *ε*ᵣ(p + q, n), où et pour au moins deux lignes différentes n = j et n = (j + s) s'applique que *ε*ᵣ (m, j) = *ε*ᵣ (m, j + s) - k(s) avec $m ∈ \left[1, M\right] ,$ $m ∈ ℕ ,$ $j ∈ \left[1, N-1\right] ,$ $j ∈ ℕ ,$ et $s ∈ \left[1, N-j\right] ,$ $s ∈ ℕ ,$ où $k \left(s\right) ∈ ℝ$ et $k \left(s\right) ∈ \left[-2.0, -0,01\right]$ et $k \left(s\right) ∈ \left[0.01, 2.0\right] ,$ **caractérisé en ce que**
le câble (10) est un câble en quarte avec M = 2 et N = 2, dans lequel les quatre fils (16, 18, 20, 22) des deux lignes sont torsadés en forme de croix les uns avec les autres.

2. Câble (10) selon la revendication 1,
**caractérisé en ce que**
le diélectrique (24, 26, 28, 30) des fils (16, 18, 20, 22) d'au moins une ligne est réalisé à partir du matériau polypropylène (PP), et le diélectrique (24, 26, 28, 30) des fils (16, 18, 20, 22) d'au moins une autre ligne est réalisé à partir du matériau polyéthylène (PE).

3. Câble (10) selon la revendication 1 ou 2,
**caractérisé en ce que**
le diélectrique (24, 26, 28, 30) des fils (16, 18, 20, 22) d'au moins une ligne est composé d'une structure de couches concentriques de deux ou de plusieurs matériaux diélectriques (70) avec des valeurs différentes pour la permittivité relative *ε*ᵣ.

4. Câble (10) selon l'une des revendications précédentes,
**caractérisé en ce que**
dans les fils (16, 18, 20, 22) d'au moins une ligne, un intervalle entre les fils (16, 18, 20, 22) de cette ligne et la gaine extérieure (12) tournée vers les fils (16, 18, 20, 22) de cette ligne est rempli d'un matériau diélectrique (72, 74) qui présente une autre valeur pour la permittivité relative *ε*ᵣ que le diélectrique (24, 26, 28, 30) entourant les fils (16, 18, 20, 22) de cette ligne.

5. Câble (10) selon l'une des revendications précédentes,
**caractérisé en ce que**
un revêtement ayant un diélectrique supplémentaire (70, 72, 74) est prévu sur un côté intérieur de la gaine extérieure (12) tourné vers les fils (16, 18, 20, 22) d'une ligne, ledit diélectrique présentant une autre valeur pour la permittivité relative *ε*ᵣ que le diélectrique (24, 26, 28, 30) entourant les fils (16, 18, 20, 22) de cette ligne.

6. Câble (10) selon la revendication 5,
**caractérisé en ce que**
le diélectrique supplémentaire est composé comme succession de couches de matériaux diélectriques (70, 72, 74) ayant des valeurs respectivement différentes pour la permittivité relative εᵣ.

7. Câble (10) selon l'une au moins des revendications précédentes,
**caractérisé en ce que**
le diélectrique (24, 26, 28, 30) d'au moins un fil (16, 18, 20, 22) est disposé dans un espace entre le fil (16, 18, 20, 22) et la gaine extérieure (12), de telle sorte que cet espace est délimité par les fils voisins (16, 18, 20, 22) en formant un parabole, vu en coupe transversale du câble (10).

8. Câble (10) selon l'une au moins des revendications précédentes,
**caractérisé en ce que**
*κ* ∈ [*-u, -w*] et *κ* ∈ [*w*, *u*]*,* avec w = 0.01, 0.03, 0.1, 0.2, 0.3, 0.5, 0.7, 0.9, 1.0, 1.2, 1.4 ou 1.6 et u = 0.03, 0.1, 0.2, 0.3, 0.5, 0.7, 0.9, 1.0, 1.2, 1.4, 1.6 ou 1.8 et avec |w| < |u|.

9. Câble (10) selon l'une au moins des revendications précédentes,
**caractérisé en ce que**
il est prévu en supplément une gaine de blindage (14) en un matériau électriquement conducteur à l'intérieur de laquelle sont disposées les lignes.

10. Câble (10) selon la revendication 9,
**caractérisé en ce que**
la gaine de blindage (14) est disposée radialement à l'extérieur ou à l'intérieur de la gaine extérieure (12).

11. Câble (10) selon la revendication 9,
**caractérisé en ce que**
la gaine de blindage (14) est intégrée dans la gaine extérieure (12).
